# EUROPÄISCHE PATENTSCHRIFT

(11) **EP 3 591 329 B1**
(45) Veröffentlichungstag und Bekanntmachung des Hinweises auf die Patenterteilung: **07.09.2022**
(21) Anmeldenummer: 19178085.7
(22) Anmeldetag: 04.06.2019
(51) Int. Cl.: F41A 17/36, F41A 17/42

(54) **GRIFFSTÜCK ODER GEHÄUSE FÜR EINE SELBSTLADEFEUERWAFFE MIT EINER VESCHLUSSFANGVORRCHTUNG SOWIE EINE DAMIT AUSGESTATTETE SELBSTLADEFEUERWAFFE**
WEAPON HANDLE OR WEAPON HOUSING FOR A SELF-LOADING FIREARM WITH A BREECH BLOCK CATCH AND SELF-LOADING FIREARM COMPRISING SUCH A WEAPON HANDLE OR WEAPON HOUSING
POIGNÉE D'ARME OU BOÎTIER D'ARME POUR ARME À FEU À CHARGEMENT AUTOMATIQUE POURVU D'UN ARRÊT DE CULASSE ET ARME À FEU À CHARGEMENT AUTOMATIQUE COMPORTANT UNE TELLE POIGNÉE D'ARME OU UN TEL BOÎTIER D'ARME

(30) Priorität: 05.07.2018 DE 102018005354
(43) Veröffentlichungstag der Anmeldung: 08.01.2020
(73) Patentinhaber: Heckler & Koch GmbH, 78727 Oberndorf/Neckar (DE)
(72) Erfinder: HORST, Dennis, 72175 Dornhan-Weiden (DE); KOPF, Johannes, 78655 Dunningen (DE); VÖLKLE, Michael, 78727 Oberndorf/N (DE); KOHLER, Daniel, 78727 Oberndorf/N (DE)
(74) Vertreter: Samson & Partner Patentanwälte mbB

(56) Entgegenhaltungen:
- EP-A2- 2 045 562
- DE-C- 94 728
- DE-C2- 19 655 169

## Beschreibung

Die Erfindung betrifft ein Griffstück oder Gehäuse für eine Selbstladefeuerwaffe mit einer Verschlussfangvorrichtung sowie eine damit ausgestaltete Selbstladefeuerwaffe .

In diesen Unterlagen betreffen Lagebezeichnungen, wie "oben", "unten", "vorne", "hinten" etc. stets eine in normaler Schusshaltung gehaltene Waffe, bei der die Seelenachse horizontal verläuft und die Schussabgabe nach vorne vom Schützen weg erfolgt.

### Stand der Technik

Verschlussfangvorrichtungen sind in unterschiedlichen Ausführungen bekannt und haben die Aufgabe, einen Verschluss zu fangen und zu halten bzw. zur Schussabgabe freizugeben.

Bei vielen Gewehren, leichten Maschinengewehren, Maschinenpistolen und auch Pistolen ist es inzwischen Standard, dass nach Verschuss der letzten Patrone der Verschluss in der offenen Stellung gehalten wird, üblicherweise mit Hilfe einer Verschlussfangvorrichtung. Dazu drückt nach Abgabe eines letzten Schusses üblicherweise der Patronenzubringer des Magazins auf einen in den Magazinschacht hineinragenden Arm der Verschlussfangvorrichtung und verschwenkt oder verschiebt diese in die Bewegungsbahn des Verschlusses, d. h. in seine sog. Fang- und Halteposition. Der nach Schussabgabe zunächst rücklaufende Verschluss trifft dann bei seinem erneuten Vorlauf auf die Verschlussfangvorrichtung und beide blockieren sich gegenseitig.

Nach erneutem Einsatz eines gefüllten Magazins kann der Schütze durch manuelle Betätigung der Verschlussfangvorrichtung bzw. eines Verschlussfanghebels den Verschluss wieder freigeben, d. h. der Verschlussfanghebel gelangt wieder in seine sog. Freigabeposition. Der Verschluss führt daraufhin bei seinem weiteren Vorlauf eine Patrone in das Patronenlager ein und die Waffe ist wieder feuerbereit.

Dieses automatische Fangen und Halten des vorlaufenden Verschlusses bei leerem Magazin hat unter anderem zwei Vorteile: der Schütze erkennt sofort, wann das Magazin leer ist und kann nach dem Einsetzen eines vollen Magazins durch Lösen des Verschlusses eine Patrone zuführen, ohne die Waffe durchladen zu müssen.

Aus der DE 10 2012 019 422 B3 der gleichnamigen Anmelderin ist beispielsweise eine Verschlussfangvorrichtung bekannt, die als einstückiger Verschlussfanghebel ausgebildet ist und zur beidseitigen Bedienung links- und rechtsseitig der Waffe hervorstehende Bedienhandhaben aufweist.

Aus der DE 30 35 796 C2 ist eine Selbstladepistole mit einem Magazinhalter und einer Verschlussfangvorrichtung bekannt. Die Verschlussfangvorrichtung ist über einen Federklinkenmechanismus mit dem Magazinhalter verbunden, wobei der Magazinhalter und die Verschlusseinrichtung derart in einer Wirkverbindung stehen, dass bei Betätigung des Magazinhalters der Verschluss aus seiner Verschlussfangstellung gelöst werden kann. Die Verschlussfangvorrichtung ist längsbeweglich verschiebbar.

Aus der DE 25 23 716 ist eine Verschlussfangvorrichtung bekannt, die mit einer einen Entspannhebel aufweisenden Entspannvorrichtung zum Entspannen des Zündmechanismus gekoppelt ist. Über diesen Entspannhebel lässt sich gleichzeitig auch die Verschlussfangvorrichtung betätigen.

Ferner ist aus der DE 1 890 933 der gleichnamigen Anmelderin eine automatische Feuerwaffe mit einer Verschlussfangvorrichtung bekannt, die als mehrarmiger Hebel ausgebildet ist. Ein schwenkbar gelagertes Steuerstück, hinterstellt das untere Ende eines vorderen Arms des Fanghebels in seiner Freigabeposition. Nach Abgabe der letzten Patrone beaufschlagt ein an der Unterseite des Zubringers vorgesehener Nocken das Steuerstück, so dass dieses den Fanghebel freigibt und dessen hinterer Arm in die Bewegungsbahn des Verschlusses hineinragt.

Die GB 15 783 offenbart eine Verschlussfangvorrichtung mit einem auf einer Achse schwenkbar gelagerten Fangstück, das Fangstück umfasst zwei Seitenwangen mit jeweils einem Fangvorsprung. Eine Deaktivierung des Verschlussfangs als solche ist nicht vorgesehen. Ein multifunktionaler Sicherungs-Verschlussfanglösehebel wird verwendet, um das Verschlussfangstück außer Eingriff mit dem Verschluss zu bringen, wenn der Zubringer des leeren Magazins mit seiner Mitnehmernase das Fangstück nicht beaufschlagt und nach oben in die Bewegungsbahn des Verschlusses verschwenkt, was bei gefülltem Magazin, bei jeder darin befindlichen Patrone der Fall ist.

Die WO 2005/047804 A2 offenbart eine Verschlussfang- und -freigabeeinrichtung einer Selbstladefeuerwaffe, die in üblicher Weise über den Zubringer des Magazins nach Abgabe einer letzten Patrone in die Verschlussfangstellung beaufschlagbar ist. Die Verschlussfangvorrichtung umfasst ein sich nach unten, in den Bereich des Abzugsbügels hinein erstreckendes Hebelende, das ein Schütze manuell nach unten beaufschlagen kann, um die Verschlussfangvorrichtung in deren Freigabeposition zu verbringen.

Diese Verschlussfang- und -freigabeeinrichtung verfügt über dasselbe Verschlussfangblockiersystem wie in der DE 196 55 169 C2 der Anmelderin beschrieben.

Wird der Verschluss von einer Verschlussfangvorrichtung in ihrem aktivierten Zustand bzw. Verschlussfangstellung nach einem Verschießen der letzten Patrone blockiert und somit in seiner hinteren Position offengehalten, kann dies in manchen Einsätzen nachteilig sein. Aufgrund des offengehaltenen Verschlusses ist auch üblicherweise ein Auswurffenster, durch das die abgeschossenen Patronenhülsen nach außen ausgeworfen werden, ebenso zur Umgebung hin geöffnet. Das Auswurffenster liegt in der Verschlussfangstellung normalerweise in Schussrichtung vor dem Verschluss und ist deshalb geöffnet. Bei einer nicht-aktivierten Verschlussfangvorrichtung (Verschlussfreigabestellung) befindet sich der Verschluss normalerweise in seiner vorderen Position und verschließt damit das Auswurffenster.

Bei einer aktivierten Verschlussfangvorrichtung bleibt also nach Verschießen der letzten Patrone der geöffnete Zustand der Waffe solange erhalten, bis ein neues Magazin eingeführt und/oder die Verschlussfangvorrichtung manuell betätigt wird, um den Verschluss freizugeben, so dass sich dieser nach vorne in Richtung Patronenkammer bewegen kann.

Nachteilig können über diese Öffnung des Auswurffensters insbesondere unter widrigen Bedingungen, Verunreinigungen, wie etwa Sand oder Schlamm, beispielsweise in Wüstenregionen durch aufgewirbelten Sand, in das Innere des Waffengehäuses und deren Bestandteile hineingelangen, und darüber zu Funktionsstörungen der Feuerwaffe führen. In früheren Zeiten wurde daher zum Teil gänzlich auf eine Verschlussfangvorrichtung verzichtet, um so die Waffe universeller verwendbar zu gestalten und die Funktionssicherheit zu erhöhen.

Schließlich offenbart neben der DE 94 728 C die zuvor erwähnte DE 196 55 169 C2 der gleichnamigen Anmelderin diesbezüglich eine Selbstladehandfeuerwaffe mit einer Verschlussfangvorrichtung und einem Sperrmechanismus gemäß dem Oberbegriff des Anspruchs 1. Der Sperrmechanismus ist vorgesehen, um das Verschlussfangstück in dessen Ruhelage festzuhalten, und ist als eine Abzugsschenkelfeder ausgebildet. Ein vorderer Schenkel der Feder durchsetzt das Verschlussfangstück und hintergreift einen Vorsprung im Griffstück. Im Verschlussfangstück sind zwei Vertiefungen zur wechselseitigen Aufnahme des Federschenkels vorgesehen. Bei Lagerung des vorderen Federschenkels in der einen Vertiefung ist das Verschlussfangstück aus der Verschlussfreigabestellung in seine Verschlussfangstellung bewegbar. Ein Verbringen des Federschenkels in die andere Vertiefung verhindert eine Bewegung des Verschlussfangstücks nach oben in dessen Verschlussfangposition und legt in ihn seiner Verschlussfreigabestellung fest. Der vordere Federschenkel befindet sich dabei permanent mit dem Verschlussfangstück in Eingriff.

### Aufgabe und Lösung der Erfindung

Aufgabe der Erfindung ist es, eine alternative Deaktivierung der Verschlussfangvorrichtung bereitzustellen, insbesondere eine konstruktiv einfache und funktionssichere Sperrvorrichtung.

Diese Aufgabe wird jeweils durch die Gegenstände der Ansprüche 1 und 14 gelöst.

Das gattungsbildende Griffstück oder Gehäuse zeichnet sich gemäß Anspruch 1 dadurch aus, dass die Sperrvorrichtung in ihrer Ruheposition außer Eingriff mit dem Verschlussfanghebel steht und sich in ihrer Sperrposition in Eingriff mit dem Verschlussfanghebel befindet und diesen deaktiviert.

Die Selbstladefeuerwaffe gemäß Anspruch 14 ist mit einem Griffstück gemäß einem der Ansprüche 1 bis 13 oder einem Gehäuse gemäß einem der Ansprüche 1 bis 9 ausgestattet. Die Verschlussfangvorrichtung kann für verschiedenste Selbstladefeuerwaffen vorgesehen sein, beispielsweise für ein Maschinengewehr, ein Scharfschützengewehr, ein Sturmgewehr oder eine Selbstladepistole.

Über die erfindungsgemäße Sperrvorrichtung lässt sich die Verschlussfangvorrichtung deaktivieren, d.h. die Verschlussfangvorrichtung ist in ihrer Freigabeposition gesperrt und lässt sich nicht in ihre Fang-/Halteposition bzw. Verschlussfangstellung verbringen. Insbesondere bei einer aufschießenden Feuerwaffe ist so sichergestellt, dass sich der Verschluss, sei es bei Einzel- oder Dauerfeuer nach Abgabe eines letzten Schusses aus dem Magazin immer in seiner vorderen Position befindet, in der er das Auswurffenster, das links- oder rechtsseitig einer Waffe angeordnet sein kann, verschließt.

Waffengehäuse im Sinne der vorliegenden Erfindung umfasst ein einstückig oder mehrteilig ausgebildetes Waffengehäuse, das beispielsweise aus einem Gehäuseoberteil und einem Gehäuseunterteil bzw. Griffstück bestehen kann. Die Verschlussfangvorrichtung ist dort an einer geeigneten Position vorgesehen.

Das Gehäuseunterteil bzw. Griffstück kann als ein Griffstückmodul, ein Griffstückmodul mit einem Magazinschacht zur Aufnahme eines Magazins, ein Griffstückmodul mit einer Aufnahme für eine Abzugseinrichtung, ein Griffstückmodul mit einem Magazinschacht und einer Aufnahme für eine Abzugseinrichtung, ein Griffstückmodul mit einer Aufnahme für eine Abzugseinrichtung und einer Schulterstütze oder ein Griffstückmodul mit einem Magazinschacht, einer Aufnahme für eine Abzugseinrichtung und einer Schulterstütze ausgebildet sein.

Die erfindungsgemäße Sperrvorrichtung weist einen einfachen Aufbau auf und ist funktionssicher und erhöht somit die Zuverlässigkeit einer Verschlussfangvorrichtung sowie einer damit bestückten Feuerwaffe.

Die erfindungsgemäße Verschlussfangvorrichtung und die Sperrvorrichtung können beispielsweise über bekannte Metallgussverfahren oder Metallpulverspritzgussverfahren, sogenannte MIM-Verfahren (Metal Injection Moulding) aber auch zum Beispiel über übliche Sinterverfahren, kostengünstig hergestellt sein.

Die erfindungsgemäße Verschlussfangvorrichtung ermöglicht eine Blockade des Verschlussfanghebels zur Deaktivierung der Verschlussfangfunktion. Vorteilhaft ist sie unabhängig vom Abzugsmechanismus vorgesehen, so dass die Gefahr von Fehlbedienungen bei Betätigung des Abzugsmechanismus reduziert ist.

Die Sperrvorrichtung umfasst ferner ein Sperrelement, das im Gehäuse oder Griffstück längsverschieblich, insbesondere in und gegen die Schussrichtung, geführt ist. Das Sperrelement kann bspw. in einer fertigungstechnisch einfachen Ausgestaltung als ein Sperrschieber ausgebildet sein, der in einer in der Wandung des Gehäuses oder Griffstücks vorgesehenen Führung geführt ist.

Das Sperrelement ist bevorzugt bündig im oder am Gehäuse oder Griffstück geführt. Dazu kann es insbesondere als ein flacher Sperrschieber vorgesehen sein, um eine unbeabsichtigte Deaktivierung des Verschlussfanghebels zu vermeiden.

Die Sperrvorrichtung kann ein Sperrelement umfassen das innerhalb des Griffstücks oder Gehäuses verschwenkbar vorgesehen ist.

Bevorzugt umfasst die Sperrvorrichtung ein Sperrelement, das innerhalb des Griffstücks oder Gehäuses längsverschieblich, insbesondere in und gegen die Schussrichtung, geführt ist.

Vorteilhaft befindet sich das Sperrelement zu Deaktivierung im Inneren des Griffstücks oder Gehäuses, um eine unbeabsichtigte Bedienung zu verhindern.

Das Sperrelement ist bevorzugt in seiner Ruheposition und in seiner Sperrposition in oder am Griffstück oder in oder am Gehäuse festlegbar vorgesehen.

Das Sperrelement der Verschlussfangvorrichtung ist bevorzugt über ein federbelastetes Rastelement verrastbar vorgesehen.

Vorteilhaft lassen sich die Feder und das Rastelement mit einfachen fertigungstechnischen Mitteln derart auslegen, dass eine ungewollte Bewegung des Sperrelementes etwa durch die Waffenbeschleunigung verhindert ist.

Bevorzugt umgreift das Sperrelement der Verschlussfangvorrichtung in seiner Sperrposition wenigstens einen Teilabschnitt des Verschlussfanghebels.

Mit dieser Maßnahme lässt sich der Verschlussfanghebel mit konstruktiv einfachen Mitteln, etwa über eine komplementär zu einem Abschnitt des Verschlussfanghebels ausgebildeten Fläche festlegen.

Das Sperrelement der Verschlussfangvorrichtung weist bevorzugt eine rutschhemmende Oberfläche auf.

Diese Maßnahme stellt mit konstruktiv einfachen Mitteln eine Betätigung des Sperrelementes auch unter widrigen Umständen oder in einem verschmutzten Zustand sicher.

Das Sperrelement der Verschlussfangvorrichtung ist bevorzugt innerhalb des Griffstücks oder Gehäuses auf einer Achse geführt.

Mit dieser Maßnahme lässt sich mit fertigungstechnisch einfachen Mitteln auch nachträglich oder von vorneherein eine Verschlussfangvorrichtung mit Sperrelement nachrüsten. Das Sperrelement kann bspw. in einer einfachen Ausgestaltung an einem Stift gelagert sein, der quer zur Schussrichtung in das Griffstück oder Waffengehäuse eingesetzt wird.

Der Vorteil des innenliegenden Sperrelements liegt darin, dass dieses sich im Inneren des Griffstücks befindet, sodass eine unbeabsichtigte Bedienung vermieden ist.

Das Sperrelement ist bevorzugt als eine Formfeder ausgebildet oder vorgesehen, die wenigstens einen elastischen Abschnitt aufweist.

Die Formfeder lässt sich dabei derart auslegen bzw. mit einer entsprechenden Elastizität versehen, dass eine ungewollte bzw. unbeabsichtigte Bewegung des Sperrelementes durch einen Schützen, und vor allem aber durch eine Waffenbeschleunigung bei Schussabgabe, verhindert ist.

Bei der Verschlussfangvorrichtung weist der Verschlussfanghebel bevorzugt eine Ausnehmung auf, in die das Sperrelement in seiner Sperrposition eingreift.

Das Waffengriffstück weist bevorzugt in seiner Wandung wenigstens einen Führungsabschnitt zur Führung des Sperrelementes auf.

Das Waffengriffstück umfasst bevorzugt in seiner dem Magazinschacht zugewandten Wandung wenigstens eine Ausnehmung, die das Sperrelement in seiner Sperrposition durchgreift.

Das Waffengriffstück weist bevorzugt wenigstens eine Ausnehmung zur Aufnahme und Führung des Rastelements auf.

### Figurenbeschreibung

Ausführungsbeispiele der Erfindung sind im Folgenden unter Bezugnahme auf die beigefügten, schematischen Zeichnungen näher erläutert.

Darin zeigen:
- Fig. 1: eine Selbstladefeuerwaffe mit einer erfindungsgemäßen Verschlussfangvorrichtung und Sperrvorrichtung in einer Seitenansicht von rechts;
- Fig. 2: eine vergrößerte perspektivische Detaildarstellung der Verschlussfangvorrichtung mit Sperrvorrichtung aus Fig. 1 in einer Ansicht schräg von hinten;
- Fig. 3: eine perspektivische Detaildarstellung der Sicherungsvorrichtung aus Fig. 2 in einer Ansicht schräg von hinten oben;
- Fig. 4: eine perspektivische Detaildarstellung der Sicherungsvorrichtung aus Fig. 2 in einer Ansicht schräg von hinten unten;
- Fig. 5: eine teilgeschnittene Detaildarstellung der Verschlussfangvorrichtung mit Sicherungsvorrichtungen gemäß dem Ausführungsbeispiel aus Fig. 1 bis 4 in einer Seitenansicht mit aktivierter Verschlussfangvorrichtung;
- Fig. 6: die Verschlussfangvorrichtung mit Sicherungsvorrichtung aus Fig. 5 mit deaktivierter Verschlussfangvorrichtung;
- Fig. 7: die Verschlussfangvorrichtung mit Sicherungsvorrichtung aus Fig. 6 mit einem weiteren Teilschnitt;
- Fig. 8: eine Selbstladefeuerwaffe mit einer zweiten Ausführungsform der erfindungsgemäßen Verschlussfangvorrichtung mit Sperrvorrichtung in einer Seitenansicht von links mit Teilschnitt;
- Fig. 9: die Ausführungsform der Verschlussfangvorrichtung mit Sperrvorrichtung gemäß Fig. 8 in einer teilgeschnittenen Seitenansicht mit aktivierter Verschlussfangvorrichtung;
- Fig. 10: eine perspektivische Darstellung eines Sperrelements der Sicherungsvorrichtung gemäß dem Ausführungsbeispiel aus Fig. 9 in einer Seitenansicht schräg von vorne;
- Fig. 11: eine perspektivische Seitenansicht des Sperrelements aus Fig. 10 in einer Ansicht schräg von vorne unten; und
- Fig. 12: die Verschlussfangvorrichtung aus Fig. 9 im deaktivierten Zustand.

Der Aufbau und die Funktionsweise der erfindungsgemäßen Verschlussfangvorrichtung mit Sperrvorrichtung wird zunächst anhand der ersten Ausführungsform gemäß Fig. 1 bis 7 und dann anhand einer zweiten Ausführungsform gemäß Fig. 8 bis 12 erläutert.

Fig. 1 zeigt eine Selbstladefeuerwaffe 1, die als Sturmgewehr, genauer als das HK416 der Anmelderin ausgeführt ist. Die Selbstladefeuerwaffe 1 umfasst ein Gehäuse, das aus einem Handschutz 3, einem Griffstückunterteil 5 und einem Gehäuseoberteil 7 besteht. Am hinteren, in Fig. 1 linken Ende ist eine Schulterstütze 9 vorgesehen. Die Montage und Demontage dieser Elemente erfolgt in bekannter Art und Weise.

Der Handschutz 3 umfasst an seiner Unterseite eine untere Picatinny-Schiene 11 und seiner Oberseite eine obere Picatinny-Schiene 13. Am vorderen Endabschnitt des Handschutzes 3 ist ein Klappkorn 15 vorgesehen. Der Handschutz 3 umgibt in seinem Inneren ein Rohr (nicht gezeigt) sowie einen bekannten Gasdrucklademechanismus 17.

Das Gehäuseoberteil 7 umfasst an seinem hinteren, der Schulterstütze 9 zugewandten Endabschnitt eine Klappkimme 19, die in bekannter Weise an der oberen Picatinny-Schiene 13 befestigt ist. Im Inneren ist eine nicht gezeigte Verschlussanordnung vorgesehen, die aus einem nicht gezeigten Verschlussträger mit einem Verschlussträgerkopf besteht und dem Zuführen, Ausziehen und Nachladen von Patronen in bekannter Weise dient. Im vorderen Abschnitt des Gehäuseoberteils 7 ist ein Patronenauswurffenster 21 vorgesehen, das koaxial zum Rohr (nicht gezeigt) angeordnet ist und in bekannter Weise hinter dem Patronenlager (nicht gezeigt) und oberhalb des Magazinschachtes 30 im Griffstück 5 vorgesehen ist.

Das Griffstück 5 umfasst einen Griff 23, einen Feuerwahlhebel 25, der in bekannter Weise zur Verstellung zwischen Einzel- und Dauerfeuer etc. dient. Ferner ist ein Abzugszüngel 27 innerhalb eines Abzugsbügels 29 vorgesehen. Oberhalb des Abzugsbügels 29 befindet sich eine als Auslöseknopf ausgestaltete Bedienhandhabe 31 zur Betätigung eines Magazinhalte-/-lösemechanismus, mit dem ein in den Magazinschacht 30 eingesetztes Magazin (nicht gezeigt) dort gehalten und/oder gelöst werden kann. Oberhalb der Bedienhandhabe 31 ist ein eingekreister Ausschnitt 33 vorgesehen, der in einer größeren Detaildarstellung in Fig. 2 dargestellt ist, und Teile der Verschlussfangvorrichtung 36 und der Sperrvorrichtung 42 (vgl. Fig. 2 bis 7) zeigt.

Die Funktionsweise einer Verschlussfangvorrichtung 36 wurde bereits eingangs erläutert. Die Verschlussfangvorrichtung 36 umfasst einen einstückigen Verschlussfanghebel 39 gemäß der eingangs zitierten DE 10 2012 019 422 B3 der gleichnamigen Anmelderin.

Fig. 2 zeigt eine vergrößerte perspektivische Darstellung des eingekreisten Abschnitts 33 aus Fig. 1. Im oberen linken Bereich ist ein Teilausschnitt der hinteren Seite des Magazinschachts 30 gezeigt. In etwa mittig ist eine Betätigungshandhabe 35 zur Bedienung der Verschlussfangvorrichtung 36, genauer des einstückigen Verschlussfanghebels 39 gezeigt. Die Betätigungshandhabe 35 liegt auf einer an der rechten Seite des Griffstücks 5 ausgebildeten Auflagefläche 37 auf und der Verschlussfanghebel 39 befindet sich in seiner Freigabeposition, in der der Verschluss über ihn hinweggleiten kann.

An seiner Oberseite umfasst der Verschlussfanghebel 39 eine Verschlussfang- und Haltefläche 41, die wie in der DE 10 2012 019 422 B3 der gleichnamigen Anmelderin beschrieben ist, funktioniert. Nach Abgabe des letzten Schusses aus dem Magazin beaufschlagt der Magazinzubringer den Verschlussfanghebel 39 nach oben in dessen Fangposition.

Die Bedienhandhabe 31 für den Magazinhalte-/-lösemechanismus ist vergrößert dargestellt. Diese wird gegen die Kraft einer nicht gezeigten Feder in das Griffstück 5 hineingeschoben, wodurch im Inneren eine Nase (nicht gezeigt) mit einer in einem Magazin (nicht gezeigt) ausgebildeten Ausnehmung außer Eingriff geht, so dass das Magazin nach unten aus dem Magazinschacht 30 herausfällt bzw. sich entnehmen lässt.

Ferner zeigt Fig. 2 gegenüberliegend zur Betätigungshandhabe 35 einen Teil des Sicherungsmechanismus bzw. der Sperrvorrichtung 42 mit einem ein an seiner Bedienfläche 45 teilgeschnittenen gerieften Sperrelement 43. Das Sperrelement 43 weist an seiner Außenseite eine Bedienfläche 45 auf, und ist koaxial zum Rohr 16 seitlich innerhalb einer Führungsausnehmung 46 auf der rechten Seite des Griffstücks 5 in etwa am oberen Endabschnitt des Magazinschachtes 30 eingesetzt. Das Sperrelement 43 ist innerhalb des Führungsabschnitts 46 längsverschieblich geführt.

Zur Betätigung weist die Bedienfläche 45 des Sperrelements 43 an der Außenseite eine geriefte Struktur für eine bessere Greifbarkeit auf. Dies ermöglicht auch eine Betätigung beispielsweise unter erschwerten Bedingungen oder gegebenenfalls mit Handschuhen.

Fig. 3 zeigt eine vergrößerte Detaildarstellung des Sperrelements 43 schräg von hinten oben und Fig. 4 eine vergrößerte Detaildarstellung des Sperrelements 43 in einer Ansicht schräg von hinten unten.

Das Sperrelement bzw. der Sicherungsschieber 43 ist zwischen einer Freigabeposition und einer Sperrposition verschiebbar, wobei er in der Freigabeposition die Funktion der Verschlussfangvorrichtung 36 freigibt und in seiner Sperrposition die Funktion der Verschlussfangvorrichtung 36 deaktiviert.

Die Bedienfläche 45 ist in etwa rechteckig ausgebildet und auf der Rückseite, also der dem Griffstück 5 zugewandten und dort eingesetzten Seite sind Führungsabschnitte 47 zur Führung des Sperrelements 43 im Griffstück 5 vorgesehen. Die Führungsabschnitte 47 sind nach Art einer Nut ausgebildet, erstrecken sich über die Oberseite des Sperrelements 43 und sind rechtsseitig unterbrochen ist (vgl. hierzu auch Fig. 5).

Ferner ist eine Durchgangsbohrung 77 als Verlängerung der Rastdeaktivierungsausnehmung 61 vorgesehen, die das Sperrelement 43 quer zur Schussrichtung durchsetzt. Die obere Ausnehmung 49 zwischen den Führungsabschnitten mit ihrer Durchgangsbohrung 77 dient der Demontage des Sperrelements 43 aus dem Griff stück 5.

Zur Demontage des Sperrelements 43 wird ein Stift (nicht gezeigt) durch die Durchgangsbohrung 77 gesteckt und der Raststift 63 wird soweit gegen die Rastspiralfeder 65 in das Griffstück 5 hineingedrückt, bis der Ringabschnitt 68 sich soweit im Griffstück 5 befindet, dass er den Kantenabschnitt 52 nicht mehr hinterstellt und das Sperrelement 43 nach hinten aus seiner Führung 46 im Griffstück entnommen werden kann. Hierfür muss vorher die Verschlussfangvorrichtung 36 aus dem Griffstück 5 demontiert sein.

Zur Montage des Sperrelements 43 im Griffstück 45 wird das Sperrelement 43 in den Führungsabschnitt 46 des Griffstücks 5 eingeschoben, wo es mit der angeschrägten Seite des Kantenabschnitts 52 den Ringabschnitt 68 des Raststiftes 63 überläuft, der in der Aussparung 54 in einer der Rastausnehmungen 59 oder 61 verrastet.

Am rechten vorderen abgerundeten Ende 51 des Sperrelements 43 verläuft der Führungsabschnitt 47 umlaufend nach unten. Angrenzend an einen Kantenabschnitt 52 ist die Führungsnut bzw. der Führungsabschnitt 47 an der Unterseite des Sperrelement 43 unterbrochen. In einer Aussparung 54 sind eine hintere Rastausnehmung 59 und eine vordere Rastausnehmung 61 vorgesehen. Eine Führungsausnehmung bzw. ein weiterer Führungsabschnitt 57 grenzt an die Aussparung 54 an und erstreckt sich in Richtung des hinteren Endes des Sperrelements 43. Der Führungsabschnitt 57 setzt sich nicht bis zum hinteren Ende des Sperrelementes 43 fort, sondern er endet ein Stückchen vorher, um ausreichend Platz für eine Sperrfläche 55 zur Aufnahme bzw. einem Übergreifen des vorderen Endabschnitts der Betätigungshandhabe 35 des Verschlussfanghebels 39 bereitzustellen.

Die Funktionsweise des Festlegens der Betätigungshandhabe 35 des Verschlussfanghebels 39 ist nachstehend anhand der Fig. 5 bis 7 beschrieben.

Das Sperrelement 43 erstreckt sich mit seinem verlängerten überstehenden Ende 53 über die Führungsflächen 47, 52 hinaus, überlagert diese und bildet so mit seiner Rückseite einer Anlagefläche am Griff stück 5.

Wie aus Fig. 4 ersichtlich, ist an der Unterseite des Sperrelements 43 ein Raststift 63 vorgesehen, dessen oberes Ende (vgl. Fig. 5 bis 7) einen konisch zulaufenden Endabschnitt 68 aufweist, der in seinen Abmessungen in etwa komplementär zu den Abmessungen der Rastausnehmungen 59 und 61 vorgesehen ist und in seinem Durchmesser kleiner ist als der Ringabschnitt 70. Diese beiden zueinander komplementären konischen Flächen begrenzen die Eintauchtiefe des Raststiftes 63 in die jeweilige Rastausnehmung 59 oder 61. Angrenzend an den konischen Endabschnitt umfasst der Raststift 63 einen leicht verjüngten Ringabschnitt 68, der über eine Stufe 69 in einen im Durchmesser vergrößerten länglichen Ringabschnitt 70 übergeht.

Der Ringabschnitt 70 verjüngt sich an seinem unteren Ende und bildet dort einen Zapfenabschnitt, über den ein Gegenlager 67 in Form eines Anschlags für eine Rastfeder 65 gebildet ist.

Wie nachstehend anhand der Fig. 5 bis 7 erläutert wird, dient die hintere Rastausnehmung 59 im montierten Zustand einer Aktivierung bzw. Freigabe der Verschlussfangvorrichtung 36 und die vordere Rastausnehmung 61 einer Deaktivierung der Funktion der Verschlussfangvorrichtung 36.

Das Sperrelement 43 ist also längsverschieblich im Führungsabschnitt 46 des Griffstücks 5 gelagert. Die Verschiebbarkeit ist schematisch über den Pfeil in Fig. 5 bis 7 angedeutet. In Fig. 5 ist der Raststift 63 mit seinem konischen Endabschnitt in der hinteren Rastausnehmung 59 verrastet. Der Raststift 63 ist innerhalb einer senkrecht zur Schussrichtung vorgesehenen Sackbohrung 73 federbelastet geführt. Die Rastfeder 65 ist an ihrem unteren Ende von einem Gegenlager 75 am Ende der Sackbohrung 73 begrenzt und vorgespannt.

Der Raststift 63 lässt sich zum Entrasten gegen die Kraft der Feder 65 innerhalb der Sackbohrung 73 nach unten in Richtung des Gegenlagers 75 verbringen. In Fig. 5 befindet sich der Raststift in der hinteren Rastausnehmung 59, in der die Verschlussfangvorrichtung 36 und insbesondere die Betätigungshandhabe 35 des Verschlussfanghebels 39 freigegeben ist. In diesem Zustand kann der Verschlussfanghebel 39 seine Funktion ausüben und den Verschluss nach Abgabe des letzten Schusses fangen.

Durch Betätigung bzw. Verschieben des Sperrelements 43 nach links, also in Richtung Schaft bzw. Schulterstütze 9 der Selbstladefeuerwaffe 1 drängt die Unterseite des Sperrelements 43, genauer die zueinander komplementär ausgebildeten konischen Flächen der Rastausnehmung 59 und das obere Ende des Raststiftes 63 den Raststift 63 gegen die Federkraft der Rastspiralfeder 65 nach unten, so dass das Sperrelement 43 sich weiter nach hinten bewegen lässt. Dabei gleitet der konisch zulaufende Endabschnitt des Raststiftes 63 von der hinteren Rastausnehmung 59 zur vorderen Rastausnehmung 61 und taucht wie in Fig. 6 und 7 dargestellt in diese ein. In Fig. 5 bis 7 ist der hintere Abschnitt der Bedienfläche 45 teilweise ausgeschnitten, um diesen Vorgang zu veranschaulichen.

Beim Eintauchen in die vordere Rastausnehmung 61 entspannt sich die Rastspiralfeder 65 zumindest teilweise und legt den Raststift 63 dort fest. In dieser Position ist die Verschlussfangvorrichtung 36 deaktiviert, da der hintere Endabschnitt des Sperrelements 43 mit seiner in etwa rechtwinklig ausgebildeten Sperrfläche 55, über die komplementär ausgebildete Gegenfläche 38 (vgl. Fig. 6/7) an der Betätigungshandhabe 35 des Verschlussfanghebels 39 geschoben ist. Diese Maßnahme legt den Verschlussfanghebel 39 in seiner Freigabefunktion fest, so dass dessen Halte- bzw. Führungsfläche 41 nicht nach oben in die Bewegungsbahn des nicht gezeigten Verschlusses bzw. Verschlusskopfes ragen kann und der Verschluss nicht gefangen bzw. gehalten werden kann.

In Fig. 7 ist dieser hintere Endabschnitt bzw. die Sperrfläche 55 teilgeschnitten innerhalb des Kreises dargestellt und zeigt wie die Sperrfläche 55 auf der Gegenfläche 38 der Betätigungshandhabe 35 anliegt. Ebenso ist die Führung des Sperrelements 43 innerhalb der Griffstückführung im Führungsabschnitt 46 dargestellt.

Zur Aktivierung bzw. Freigabe der Verschlussfangvorrichtung 36 läuft obiger Vorgang umgekehrt ab, d.h. der Schütze verschiebt das Sperrelement 43 an seiner Bedienfläche 45 nach rechts, also in Richtung Laufmündung, wodurch der Raststift 63 wiederum gegen die Federkraft der Rastspiralfeder 65 nach unten beaufschlagt wird, über die konischen Endabschnittsflächen aus der vorderen Rastausnehmung 61 hinaus gedrängt wird, bis er wieder in die hintere Rastausnehmung 59 eintauchen kann und das Sperrelement 43 bzw. den Sicherungsschieber 43 in der Freigabeposition festlegt.

Fig. 8 bis 12 zeigen eine zweite Ausführungsform der Selbstladefeuerwaffe 1, die vorliegend als das Sturmgewehr HK433 der Anmelderin ausgebildet ist.

Das Sturmgewehr 1 weist die zur ersten Ausführungsform entsprechenden Elemente auf, die in Form und Design teilweise abweichen. Eine Schulterstütze ist hier nicht abgebildet, sondern nur eine Schnittstelle 82 für deren Montage. Ferner unterscheidet sich die Ausführungsform gemäß Fig. 8 bis 12 und insbesondere Fig. 8 dadurch von der ersten Ausführungsform gemäß Fig. 1 bis 7, dass eine Durchladeeinrichtung 81 mit einem Durchladehebel 83 als Bedienhandhabe gezeigt ist, die innerhalb eines Führungsschlitzes 85 im Waffengehäuse, genauer im Gehäuseoberteil 7', zur Durchladung des Verschlusses bzw. Gasdrucklademechanismus in bekannter Weise vorgesehen ist.

Bezugszeichen 33' zeigt einen Ausschnitt der Verschlussfangvorrichtung mit Sperrmechanismus bzw. Sperrvorrichtung 42'. Im Unterschied zur Sperrvorrichtung 42 der ersten Ausführungsform, die in der Gehäusewandung im Griffstück 5 geführt ist, ist die Sperrvorrichtung 42' der zweiten Ausführungsform im Inneren des Gehäuses, genauer gegenüberliegend zu einem Abzugsmechanismus 86 am hinteren Ende des Magazinschachtes 30' im Griffstück 5' angeordnet.

Fig. 9 bis 12 zeigen den Ausschnitt 33' in einer vergrößerten Schnittdarstellung bzw. die Sperrvorrichtung 42' mit dem Sperrelement 93 in zwei perspektivischen Darstellungen.

Fig. 9 zeigt eine Längsschnittdarstellung durch das Sturmgewehr HK433 etwas linksseitig vom Abzugszüngel 27'. Im Griffstück 5' ist der Abzugsmechanismus 86 in größerem Detail dargestellt und umfasst einen bekannten Hahn 87, der auf einer Hahnachse 89 gelagert ist und gegen die Kraft einer Hahnfeder 91 in Fig. 9 vorgespannt dargestellt ist. Die weiteren Betätigungselemente zum Auslösen des Abzugsmechanismus nach Betätigung des Abzugszüngels 27' sind bekannt und sind daher nicht weiter erläutert.

Am vorderen Ende, also der dem Magazinschacht 30' zugewandten Seite des Aufnahmeraums für den Abzugsmechanismus 86 ist die Sperrvorrichtung 42' dargestellt. Diese umfasst im Wesentlichen eine sogenannte Formfeder 93 (vgl. Fig. 10 und 11). Diese weist in ihrem Inneren ein Langloch 95 auf, das an einer das Griffstück 5 quer zur Schussrichtung durchsetzenden Formfederlagerachse bzw. Sicherungsachse 97 in Schussrichtung und gegen die Schussrichtung längsverschieblich gelagert ist. Die Formfeder 93 wirkt an ihrer Unterseite mit einem stiftartigem Gegenrastelement 92, das sich innerhalb des Gehäuseunterteils 5' senkrecht zur Schussrichtung zur Seelenachse der Selbstladefeuerwaffe (nicht gezeigt) 1 nach oben erstreckt. Das Gegenrastelement 92 weist an seinem oberen Ende einen keilförmigen Endabschnitt 94 auf, der wiederum zum Eingriff mit der Formfeder 93 ausgelegt ist (vgl. auch Fig. 9 und 12).

Die Formfeder 93 ist als Sperrelement vorgesehen und weist in ihrem Inneren, an der Oberseite und gegenüberliegenden Unterseite in etwa mittig des Langlochs 95 Führungsflächen 96, die ein Verschieben der Formfeder 93 an der Sicherungsachse 97 erlauben. Die Formfeder 93 umfasst einen Kernabschnitt, der das Langloch 95 in etwa in komplementären Abmessungen umgibt. An der Vorderseite der Formfeder 93, also an der im eingebauten Zustand dem Magazin zugewandten Seite ist ein Verlängerungsabschnitt 99 vorgesehen, der an seiner Oberseite eine obere Führungsfläche 101 und eine an seiner Unterseite eine untere Führungsfläche 103 aufweist. Die Vorderkanten sind abgerundet, um eine leichtere Einführung/Führung zu ermöglichen. Die untere Führungsfläche 103 entspricht einer Sperrfläche, die dazu vorgesehen ist, wenn der Verlängerungsabschnitt 99 mit seinem vorderen Ende in die Verschlussfangvorrichtung 36' bzw. dem Verschlussfanghebel 39' und eine dort komplementär dazu vorgesehene Ausnehmung 100 eintaucht, die Verschlussfangfunktion zu sperren und damit die Verschlussfangvorrichtung 36' bzw. den Verschlussfanghebel 39' festzulegen (vgl. Fig. 12), sofern dies gewünscht ist.

Die obere Führungsfläche 101 geht wellenförmig in Richtung des Langlochs in einen erhöhten Übergangsabschnitt 107 über, der wiederum in eine sich nach oben erstreckende Verlängerung 104 übergeht. Die obere Verlängerung 104 weist an ihrer Oberseite eine etwa plane Fläche 102 auf und an ihrer Vorderseite, also an der der Verlängerung 99 zugewandten Seite eine Bedienfläche 105, die einem Ergreifen der oberen Verlängerung 104 und deren manuellen Bedienung durch einen Schützen dient.

Zum Betätigen der Formfeder 93 kann beispielsweise ein Schütze in den Bereich des Abzugsmechanismus eingreifen, wobei die Formfeder im montierten Zustand vorzugsweise im linksseitigen Drittel des Aufnahmeraums für den Abzugsmechanismus 86, also seitlich beabstandet vom Hahn 87 vorgesehen ist.

An der Unterseite der Formfeder bzw. bzw. des Sperrelements 93 ist ein Federabschnitt 109 vorgesehen. Dieser umfasst einen ausgesparten Bereich 111 der sich in etwa über die gesamte Länge der Unterseite der Formfeder unterhalb des Langlochs 95 erstreckt. Der ausgesparte Bereich 111 verbreitert sich an seinem vorderen Ende 113 und seinem hinteren Ende 115 jeweils tropfenförmig. An der Unterseite der Formfeder 93 ist eine Rastnase 119 vorgesehen, die sich in etwa im vorderen Drittel der Unterseite zwischen Führungsabschnitten 117 in etwa keilförmig nach unten erstreckt. Auf Grund der Elastizität, insbesondere des ausgesparten Bereichs 111 lässt sich die Rastnase 119 zum Verbringen der Formfeder aus der Ruheposition in die Sperrposition und umgekehrt in Richtung des Langlochs 95 beaufschlagen und eindrücken (vgl. Fig. 12).

Die Rastnase 119 liegt mit ihrer vorderen, dem Magazinschacht 30' zugewandten Seite an dem in Fig. 9 gezeigten hinteren keilförmigen Ende 94 des Gegenrastelementes 92 an. Das Gegenrastelement 92 ist starr innerhalb des Aufnahmeraums für den Abzugsmechanismus 86 an dessen vorderer Wandung montiert. Das Gegenrastelement 92 ist als ein Stahlstift vorgesehen, der in das Aluminium des Abzugsgehäuses in eine Aussparung eingesetzt ist.

In der in Fig. 9 gezeigten Position ist die Verschlussfangvorrichtung 36' bzw. der Verschlussfanghebel 39' in einer Ausnehmung in der hinteren Magazinschachtwand geführt. Ferner umfasst der Verschlussfanghebel 39' eine Ausnehmung 100, deren Abmessungen in etwa den Abmessungen der Verlängerungsabschnitt 99 der Formfeder entsprechen (vgl. Fig. 12). In Fig. 9 ist die Formfeder 93 über das Gegenrastelement 92 festgelegt. Der Verschlussfanghebel 39' ist in seiner Funktionsweise freigegeben, was durch den senkrecht zur Schussrichtung verlaufenden beidseitig erstreckenden Pfeil verdeutlicht ist. Die Verschlussfangvorrichtung 36' befindet sich im aktivierten Zustand, in der die Verschlussfangvorrichtung 36' ungehindert nach Abgabe eines letzten Schusses den Verschluss (nicht gezeigt) fangen und festlegen kann.

Fig. 12 zeigt die Verschlussfangvorrichtung 36' bzw. den Verschlussfanghebel 39' in ihrem deaktivierten Zustand. Im Unterschied zu Fig. 9 ist nun die Formfeder 93 über ein Ergreifen der Verlängerung 104, insbesondere der Bedienfläche 105, durch einen Schützen nach vorne verschoben, sodass das hintere Ende des Langlochs 95 über die Führungsflächen 96 in Anschlag mit der Formfederlagerachse 97 steht. Bei diesem Vorgang wird die Rastnase 119 an der Unterseite des elastischen Federabschnitts 109 nach oben beaufschlagt, also in dem ausgesparten Bereich 111 hin in Richtung verformt bzw. verschoben, sodass die Rastnase 119 mit ihrer vorderen keilförmigen Fläche 121 über den keilförmigen Endabschnitt 94 des Gegenrastelementes 92 gleitet, bis sie mit ihrer hinteren keilförmigen Fläche 123 wieder an dem vorderen Keilabschnitt des keilförmigen Endes 94 des Gegenrastelementes 92 anliegt (vgl. untere Einkreisung).

In dieser Position befindet sich nun der Verlängerungsabschnitt 99 der Formfeder 93 bzw. des Sperrelements in Eingriff mit der Ausnehmung 100 des Verschlussfanghebels 39' bzw. Verschlussfangvorrichtung 36, (vgl. obere linke Einkreisung). Im deaktivierten Zustand lässt sich die Verschlussfangvorrichtung 36' nach Abgabe eines letzten Schusses nicht mehr in die Bewegungsbahn des nicht gezeigten Verschlusses verbringen, sodass, wie eingangs erwähnt, der Verschluss in seiner vorderen Endposition nach Abgabe des letzten Schusses verbleibt und dabei das seitliche Auswurffenster 21' versperrt, sodass ein Eindringen von Verschmutzungen verhindert, zumindest aber reduziert ist.

Der Vorteil der innenliegenden Formfeder 93 bzw. Sperrelements 93 liegt bei der zweiten Ausführungsform darin, dass dieser sich im Inneren des Unterteils des Griffstücks 5' befindet, sodass eine unbeabsichtigte Bedienung vermieden ist. Die Formfeder 93 lässt sich dabei derart auslegen bzw. mit einer entsprechenden Elastizität versehen, dass eine ungewollte bzw. unbeabsichtigte Bewegung des Bedienelements bzw. der Bedienfläche 105 und der Verlängerung 104 durch einen Benutzer, und vor allem aber durch eine Waffenbeschleunigung bei Schussabgabe, verhindert ist.

Bei der ersten Ausführungsform ist das Sperrelement 43 vorteilhaft in der Außenwandung des Griffstückunterteils 5 im Waffengehäuse vorgesehen, um so durch einen bündigen Abschluss einer unbeabsichtigten Deaktivierung zu verhindern. Zusätzlich dient die Feder - bzw. Druckstückauslegung dazu, dass eine unbeabsichtigte Betätigung des Sperrelements 43 beispielsweise durch die Waffenbeschleunigung bei Schussabgabe verhindert ist. Während die Erfindung in den unabhängigen Ansprüchen definiert ist, ergeben sich weitere Ausgestaltungen und Aspekte der Erfindung im Rahmen der nachfolgenden Ansprüche, Beschreibung und Zeichnungen.

Weitere Ausgestaltungen der Erfindung ergeben sich für den Fachmann im Rahnen der nachfolgenden Ansprüche.

### Bezugszeichenliste

- 1, 1': Selbstladefeuerwaffe
- 3,3': Handschutz
- 5,5': Griffstück
- 7,7': Gehäuseoberteil
- 9: Schulterstütze
- 11, 11': untere Picatinny-Schiene
- 13, 13': obere Picatinny-Schiene
- 15, 15': Klappkorn
- 16, 16': Rohr
- 17, 17': Gasdrucklademechanismus
- 19, 19': Klappkimme
- 21: Patronenauswurffenster
- 23, 23': Griff
- 25, 25': Feuerwahlhebel
- 27, 27': Abzugszüngel
- 29, 29': Abzugsbügel
- 30, 30': Magazinschacht
- 31: Auslöseknopf für Magazinhaltemechanismus
- 33, 33': Ausschnitt Verschlussfangvorrichtung mit Sicherungs-mechanismus
- 35: Betätigungshandhabe
- 36, 36': Verschlussfangvorrichtung
- 37: Auflagefläche für Handhabe 35 am Gehäuse
- 38: Gegenfläche an Betätigungshabe
- 39, 39': Verschlussfanghebel
- 41: Verschlussfang-/haltefläche
- 42, 42': Sperrvorrichtung
- 43: Sperrelement
- 45: Bedienfläche
- 46: Führungsabschnitt im Griffstückgehäuse
- 47: Führungsflächen
- 49: Ausnehmung zwischen Führungsabschnitten
- 51: abgerundetes Ende
- 52: Kantenabschnitt
- 53: Verlängerung Bedienfläche/Überstand
- 54: Aussparung
- 55: Sperrfläche zum Festlegen des Verschlussfanghebels
- 57: Führungsabschnitt
- 59: Rastausnehmung zur Aktivierung der Verschlussfangfunktion
- 61: Rastausnehmung zur Deaktivierung der Verschlussfangfunktion
- 63: Raststift
- 65: Rastspiralfeder
- 67: Anschlag am Raststift für Feder
- 68: Ringabschnitt
- 69: Stufe am Raststift 63
- 70: Ringabschnitt mit vergrößertem Durchmesser
- 73: Sackbohrung in der Seitenwand des Griffstückunterteils 5 für Raststift
- 75: Gegenlager am Ende der Sackbohrung als Anschlag für Rastfeder 65
- 77: Durchgangsbohrung als Verlängerung der Rastdeaktivierungsausnehmung 61
- 81: Durchladeeinrichtung
- 82: Schnittstelle
- 83: Handhabe der Durchladeeinrichtung
- 85: Führungsschlitz im Gehäuseoberteil für Durchladehebel
- 86: Abzugsmechanismus
- 87: Hahn
- 89: Hahnachse
- 91: Hahnfeder
- 92: Gegenrast-Element
- 93: Formfeder (Sperrelement)
- 94: Keilende des Gegenrastelements
- 95: Langloch
- 96: Führungsfläche im Langloch
- 97: Achse für Formfeder
- 99: Verlängerungsabschnitt an Formfeder
- 100: Ausnehmung in Verschlussfanghebel 39'
- 101: obere Führungsfläche an 99
- 102: plane Fläche
- 103: untere Führungsfläche an 99
- 104: Verlängerung
- 105: Bedienfläche der Formfeder 93
- 106: abgeschrägte Fläche an Hinterseite Bedienabschnitt 105
- 107: Übergangsabschnitt/Erhöhung von Verlängerung 99 zur Bedienfläche 105
- 109: Federabschnitt
- 111: Ausnehmung für Elastizität
- 113: tropfenförmiger vorderer Endabschnitt von 111
- 115: tropfenförmiger hinterer Endabschnitt von 111
- 117: Führungsabschnitt an der Unterseite der Formfeder 93
- 119: Rastnase der Unterseite Formfeder 93
- 121: vordere abgeschrägte Kante von Rastnase 119
- 123: hintere abgeschrägte Kante von Rastnase 119

## Patentansprüche

1. Griffstück (5, 5') oder Gehäuse (7, 7') für eine Selbstladefeuerwaffe (1, 1') mit
einer Verschlussfangvorrichtung (36, 36') umfassend:
einen zwischen einer Freigabeposition und Fang-/Halteposition verstellbaren Verschlussfanghebel (39, 39'), und
eine zwischen einer Ruheposition und einer Sperrposition verstellbare Sperrvorrichtung (42, 42') zum wahlweise Festlegen des Verschlussfanghebels (39, 39') in seiner Freigabeposition,
wobei die Sperrvorrichtung (42, 42') in ihrer Ruheposition außer Eingriff mit dem Verschlussfanghebel (39, 39') steht und in ihrer Sperrposition in Eingriff mit dem Verschlussfanghebel (39, 39') steht und diesen deaktiviert.
**dadurch gekennzeichnet, dass**
die Sperrvorrichtung (42, 42') ein Sperrelement (43, 93) umfasst, das innerhalb des Griffstücks (5, 5') oder des Gehäuses (7, 7') längsverschieblich, insbesondere in und gegen die Schussrichtung, geführt ist.

2. Griffstück (5, 5') oder Gehäuse (7, 7') gemäß Anspruch 1, **dadurch gekennzeichnet, dass** das Sperrelement (43, 93) bündig im oder am Gehäuse (7, 7') oder Griffstück (5, 5') geführt ist.

3. Griffstück (5, 5') oder Gehäuse (7, 7') gemäß Anspruch 1 oder 2, **dadurch gekennzeichnet, dass** das Sperrelement (43, 93) in seiner Ruheposition und in seiner Sperrposition in oder am Griffstück (5, 5') oder in oder am Gehäuse (7, 7') festlegbar vorgesehen ist.

4. Griffstück (5, 5') oder Gehäuse (7, 7') nach Anspruch 3, **dadurch gekennzeichnet, dass** das Sperrelement (43, 93) über ein federbelastetes Rastelement (63) verrastbar vorgesehen ist.

5. Griffstück (5, 5') oder Gehäuse (7, 7') gemäß einem der Ansprüche 1 bis 4, **dadurch gekennzeichnet, dass** das Sperrelement (93) in seiner Sperrposition wenigstens einen Teilabschnitt des Verschlussfanghebels (39, 39') umgreift.

6. Griffstück (5, 5') oder Gehäuse (7, 7') gemäß einem der Ansprüche 1 bis 5, **dadurch gekennzeichnet, dass** das Sperrelement (43) eine rutschhemmende Oberfläche aufweist.

7. Griffstück (5, 5') oder Gehäuse (7, 7') gemäß Anspruch 1 oder einem der Ansprüche 3 bis 6, **dadurch gekennzeichnet, dass** das Sperrelement (93) innerhalb des Griffstücks (5, 5') oder Gehäuses (7, 7') auf einer Achse (97) geführt ist.

8. Griffstück (5, 5') oder Gehäuse (7, 7') gemäß einem der Ansprüche 1, 2 oder 7, **dadurch gekennzeichnet, dass** das Sperrelement (93) als eine Formfeder ausgebildet ist, die wenigstens einen elastischen Abschnitt aufweist.

9. Griffstück (5, 5') oder Gehäuse (7, 7') gemäß einem der Ansprüche 1, 2, 7 oder 8, **dadurch gekennzeichnet, dass** der Verschlussfanghebel (39, 39') eine Ausnehmung (100) aufweist, in die das Sperrelement (93) in seiner Sperrposition eingreift.

10. Griffstück (5, 5') gemäß einem der Ansprüche 1 bis 9, **dadurch gekennzeichnet, dass** es in seiner Wandung wenigstens einen Führungsabschnitt (46) zur Führung des Sperrelementes (43) aufweist.

11. Griffstück (5, 5') gemäß Anspruch 10, **dadurch gekennzeichnet, dass** der Verschlussfanghebel (39, 39') eine Ausnehmung (100) aufweist, in die das Sperrelement (93) in seiner Sperrposition eingreift.

12. Griffstück (5, 5') gemäß Anspruch 11, **dadurch gekennzeichnet, dass** es in seiner einem Magazinschacht (30') zugewandten Wandung wenigstens eine Ausnehmung aufweist, die das Sperrelement (93) in seiner Sperrposition durchgreift.

13. Griffstück (5, 5') gemäß Anspruch 11 oder 12 soweit abhängig von Anspruch 5, **dadurch gekennzeichnet, dass** es wenigstens eine Ausnehmung zur Aufnahme und Führung des Rastelements (63) aufweist.

14. Selbstladefeuerwaffe (1, 1') mit einem Griffstück (5, 5') gemäß einem der Ansprüche 1 bis 13 oder einem Gehäuse (7, 7') gemäß einem der Ansprüche 1 bis 9.

## Claims

1. Grip (5, 5') or housing (7, 7') for a self-loading firearm (1, 1') comprising a bolt catch device (36, 36'), having:
a bolt catch lever (39, 39') adjustable between a release position and a catch/hold position, and
a locking device (42, 42') adjustable between a rest position and a locking position for selectively fixing the bolt catch lever (39, 39') in its release position,
the locking device (42, 42') in its rest position being disengaged from the bolt catch lever (39, 39') and in its locking position being engaged with the bolt catch lever (39, 39') and deactivating said lever,
**characterised in that**
the locking device (42, 42') comprises a locking element (43, 93) which is longitudinally displaceable, in particular in and counter to the shooting direction, within the grip (5, 5') or the housing (7, 7').

2. Grip (5, 5') or housing (7, 7') according to claim 1, **characterised in that** the locking element (43, 93) is guided in or on the housing (7, 7') or grip (5, 5') so as to be flush.

3. Grip (5, 5') or housing (7, 7') according to either claim 1 or claim 2, **characterised in that** the locking element (43, 93) can be fixed in its rest position and in its locking position in or on the grip (5, 5') or in or on the housing (7, 7').

4. Grip (5, 5') or housing (7, 7') according to claim 3, **characterised in that** the locking element (43, 93) can be latched via a spring-loaded latching element (63).

5. Grip (5, 5') or housing (7, 7') according to any of claims 1 to 4, **characterised in that** the locking element (93) in its locking position encompasses at least a portion of the bolt catch lever (39, 39').

6. Grip (5, 5') or housing (7, 7') according to any of claims 1 to 5, **characterised in that** the locking element (43) has an anti-slip surface.

7. Grip (5, 5') or housing (7, 7') according to claim 1 or any of claims 3 to 6, **characterised in that** the locking element (93) is guided within the grip (5, 5') or the housing (7, 7') on an axle (97).

8. Grip (5, 5') or housing (7, 7') according to any of claims 1, 2 or 7, **characterised in that** the locking element (93) is designed as a profiled spring which comprises at least one resilient portion.

9. Grip (5, 5') or housing (7, 7') according to any of claims 1, 2, 7 or 8, **characterised in that** the bolt catch lever (39, 39') has a recess (100) into which the locking element (93) engages in its locking position.

10. Grip (5, 5') according to any of claims 1 to 9, **characterised in that** its wall comprises at least one guide portion (46) for guiding the locking element (43).

11. Grip (5, 5') according to claim 10, **characterised in that** the bolt catch lever (39, 39') has a recess (100) into which the locking element (93) engages in its locking position.

12. Grip (5, 5') according to claim 11, **characterised in that** said grip comprises in its wall facing a magazine shaft (30') at least one recess through which the locking element (93) passes in its locking position.

13. Grip (5, 5') according to either claim 11 or claim 12, to the extent said claims are dependent on claim 5, **characterised in that** it has at least one recess for receiving and guiding the latching element (63).

14. Self-loading firearm (1, 1') comprising a grip (5, 5') according to any of claims 1 to 13 or a housing (7, 7') according to any of claims 1 to 9.

## Revendications

1. Pièce de préhension (5, 5' ) ou logement (7, 7' ) pour une arme à feu automatique (1, 1') avec un dispositif d'arrêtoir de culasse (36, 36') comprenant :
un levier d'arrêtoir de culasse (39, 39') réglable entre une position de déblocage et une position de libération / retenue, et
un dispositif de verrouillage (42, 42') réglable entre une position de repos et une position de verrouillage pour fixer de façon sélective le levier d'arrêtoir de culasse (39, 39') dans sa position de déblocage,
dans lequel le dispositif de verrouillage (42, 42') dans sa position de repos se trouve hors prise avec le levier d'arrêtoir de culasse (39, 39') et dans sa position de verrouillage se trouve en prise avec le levier d'arrêtoir de culasse (39, 39') et désactive celui-ci,
caractérisé(e) en ce que
le dispositif de verrouillage (42, 42') comprend un élément de verrouillage (43, 93) qui est guidé à l'intérieur de la pièce de préhension (5, 5') ou du logement (7, 7') de façon déplaçable longitudinalement, en particulier dans et à l'encontre de la direction de tir.

2. Pièce de préhension (5, 5') ou logement (7, 7') selon la revendication 1, caractérisé(e) en ce que l'élément de verrouillage (43, 93) est guidé par affleurement dans ou contre le logement (7, 7') ou la pièce de préhension (5, 5').

3. Pièce de préhension (5, 5') ou logement (7, 7') selon la revendication 1 ou 2, caractérisé(e) en ce que l'élément de verrouillage (43, 93) est prévu, dans sa position de repos et dans sa position de verrouillage, de manière à pouvoir être fixé dans ou contre la pièce de préhension (5, 5') ou dans ou contre le logement (7, 7').

4. Pièce de préhension (5, 5') ou logement (7, 7') selon la revendication 3, caractérisé(e) en ce que l'élément de verrouillage (43, 93) est prévu de manière à pouvoir s'enclencher via un élément d'enclenchement (63) sollicité par ressort.

5. Pièce de préhension (5, 5') ou logement (7, 7') selon l'une des revendications 1 à 4, caractérisé(e) en ce que l'élément de verrouillage (93) dans sa position de verrouillage enserre au moins une section partielle du levier d'arrêtoir de culasse (39, 39').

6. Pièce de préhension (5, 5') ou logement (7, 7') dispositif d'arrêtoir de culasse (36, 36') selon l'une des revendications 1 à 5, caractérisé(e) en ce que l'élément de verrouillage (43) présente une surface antidérapante.

7. Pièce de préhension (5, 5') ou logement (7, 7') selon la revendication 1 ou l'une des revendications 3 à 6, caractérisé(e) en ce que l'élément de verrouillage (93) est guidé sur un axe (97) à l'intérieur de la pièce de préhension (5, 5') ou du logement (7, 7').

8. Pièce de préhension (5, 5') ou logement (7, 7') selon l'une des revendications 1, 2 ou 7, caractérisé(e) en ce que l'élément de verrouillage (93) est conçu en tant que ressort de forme qui présente au moins une section élastique.

9. Pièce de préhension (5, 5') ou logement (7, 7') selon l'une des revendications 1, 2, 7 ou 8, caractérisé(e) en ce que le levier d'arrêtoir de culasse (39, 39') présente un évidement (100) dans lequel l'élément de verrouillage (93) vient en prise dans sa position de verrouillage.

10. Pièce de préhension (5, 5') selon l'une des revendications 1 à 9, **caractérisée en ce qu'**elle présente dans sa paroi au moins une section de guidage (46) pour guider l'élément de verrouillage (43).

11. Pièce de préhension (5, 5') selon la revendication 10, **caractérisée en ce que** le levier d'arrêtoir de culasse (39, 39') présente un évidement (100) dans lequel l'élément de verrouillage (93) vient en prise dans sa position de verrouillage.

12. Pièce de préhension (5, 5') selon la revendication 11, **caractérisée en ce qu'**elle présente, dans sa paroi tournée vers un boîtier de chargeur (30'), au moins un évidement que l'élément de verrouillage (93) pénètre dans sa position de verrouillage.

13. Pièce de préhension (5, 5') selon la revendication 11 ou 12 lorsqu'elle dépend de la revendication 5, **caractérisée en ce qu'**elle présente au moins un évidement pour recevoir et guider l'élément d'enclenchement (63).

14. Arme à feu automatique (1, 1') avec une pièce de préhension (5, 5') selon l'une des revendications 1 à 13 ou un logement (7, 7') selon l'une des revendications 1 à 9.
